# DEMANDE DE BREVET EUROPEEN

(11) **EP 0 029 408 A1**
(43) Date de publication de la demande: **27.05.1981**
(21) Numéro de dépôt: 80810273.5
(22) Date de dépôt: 03.09.1980
(51) Int. Cl.: A63B 23/04

(54) **Vélo d'appartement, pour la culture physique**

(30) Priorité: 20.11.1979 CH 10364/79
(71) Demandeur: Terraillon, Paul, F-74560 Monnetier-Mornex (FR)
(72) Inventeur: Terraillon, Paul, F-74560 Monnetier-Mornex (FR)
(74) Mandataire: Kirker, Gaylord Emile (CH)

(57) **Abrégé**

L'ensemble comprend trois pièces identiques en forme d'étoile (1, 2, 12) à trois bras tubulaires (1a, 1b, 1c, 2a, 2b, 2c, 12a, 12b, 12c), des organes (4, 13, 14, 15) formant les pieds de l'appareil et prévus pour coopérer de façon détachable avec un des bras (2b, 1a, 12a, 12b, 12c) des pièces en forme d'étoile (1, 2, 12), un tube de liài- son (5) entre deux de ces pièces en forme d'étoile (1, 2) et prévu pour coopérer avec un bras (1b, 2a) de ces pièces (1, 2), un tube (10) porte-guidon (11) et un tube (7) porte-selle (8), prévus pour coopérer avec le troisième bras (2c, 1c) de deux des pièces en forme d'étoile (2, 1). Toutes ces pièces, tubulaires (4, 10, 5, 7, 13, 14, 15), se fixent rapidement et facilement aux pièces triangulaires (1, 2, 12) qui sont fendues (16, 17) et pourvues de moyens de serrage (18, 19, 20) à clé. Le démontage est facile et les différents éléments de l'appareil peuvent être rangés dans un volume réduit.

## Description

On connaît déjà des vélos d'appartement, pour la culture physique,qui comportent en principe un corps supportant une selle et un guidon et présentant trois pieds, deux dans la partie arrière approximativement à l'aplomb de la selle et un à l'avant du guidon. Le guidon et la selle sont d'ordinaire démontables, mais le corps proprement dit de l'appareil se démonte tout au plus en deux parties qui sont extrêmement encombrantes à emballer et à ranger. Il en résulte que dans les magasins dits à grande surface ce genre d'appareils n'est pas désiré car il occupe trop de place dans les rayons. Les usagers eux-mêmes ne savent pas où les ranger lorsque, momentanément, ils n'en ont plus l'emploi.

Le vélo d'appartement selon l'invention vise à remédier à ce défaut en fournissant un appareil démontable en éléments plats, de petites dimensions, pouvant être rangé dans un carton de dimensions réduites. Il se caractérise en ce qu'il comprend deux pièces identiques en forme d'étoile à trois bras tubulaires, des organes formant des pieds de l'appareil et prévus pour coopérer chacun de façon détachable avec un bras d'une des pièces en forme d'étoile, un tube de liaison entre ces deux pièces en forme d'étoile et prévu pour supporter le pédalier et pour coopérer de façon détachable avec un autre bras de chacune de ces pièces, un tube porte-guidon et un tube porte-selle, prévus pour coopérer chacun avec le troisième bras de l'une des pièces en forme d'étoile.

La figure unique du dessin annexé représente à titre d'exemple une forme d'exécution du vélo d'appartement, pour la culture physique, selon l'invention.

Cet appareil comprend deux pièces identiques 1, 2, en forme d'étoile à trois bras tubulaires la, 1b, 1c, respectivement 2a, 2b, 2c, deux organes 3, 4, formant trois pieds de l'appareil et prévus pour coopérer chacun de façon détachable avec l'un des bras 1a, 2a, des pièces 1, 2. L'appareil comprend en outre un tube de liaison 5, destiné à réunir et solidariser entre elles les pièces 1 et 2. Ce tube 5 sert aussi à supporter le pédalier 6. Un tube 7 coopère avec le bras 1c et sert à supporter la selle 8 du vélo par l'intermédiaire d'un tube de réglage 9. Un tube 10 coopère avec le bras 2c pour supporter le guidon 11.

L'organe 3 est formé, en fait, d'une pièce 12 en forme d'étoile, à trois bras tubulaires, identique aux pièces 1 et 2. L'un des bras, 12a, de cette pièce coopère avec un tube 13 coopérant par ailleurs avec le bras la de la pièce 1. Les deux autres bras, 12b, 12c, de la pièce 12 sont destinés à recevoir l'une des extrémités de deux tubes 14, 15, formant les deux pieds proprement dits se trouvant à l'aplomb de la selle.

La liaison entre les différents éléments tubulaires et les pièces 1, 2, et 12, se fait par engagement de l'extrémité des pièces tubulaires 4, 10, 5, 7, 13, 14 et 15 dans le bras respectif des pièces 1, 2, 12 qui, à cet effet, sont fendues comme on le voit en 16 et 17 pour les pièces 1 et 2. Des moyens de serrage à clé 18, 19, 20, permettent de bloquer à l'intérieur des bras des pièces en forme d'étoile, l'extrémité des pièces tubulaires correspondantes lorsqu'on les y a engagées.

On remarquera que les pièces tubulaires 4, 10, 7, 13, 14 et 15 sont rectilignes et relativement courtes. La pièce 5 est légèrement arquée mais est relativement courte aussi. Quant aux pièces 1, 2 et 12, elles sont plates, si bien que le tout peut se ranger facilement, une fois le démontage fait, dans un carton de petites dimensions. L'assemblage des éléments est aisé et peut être fait par l'usager lui-même sans difficulté, au moyen d'une clé coopérant avec les parties 18, 19 et 20.

Dans une variante, l'organe 3 pourrait non-pas être formé de trois éléments tubulaires et d'une pièce 12, mais de trois éléments tubulaires soudés en étoile et formant un ensemble plan.

## Revendications

1. Vélo d'appartement, pour la culture physique, caractérisé en ce qu'il comprend deux pièces identiques en forme d'étoile à trois bras tubulaires, des organes tubulaires formant des pieds de l'appareil et prévus pour coopérer chacun de façon détachable avec un bras d'une des pièces en forme d'étoile, un tube de liaison entre ces deux pièces en forme d'étoile et prévu pour supporter le pédalier et pour coopérer de façon détachable avec un autre bras de chacune de ces pièces, un tube porte-guidon et un tube porte-selle, prévus pour coopérer chacun avec le troisième bras de l'une des pièces en forme d'étoile.

2. Vélo selon la revendication 1, caractérisé en ce que les pièces tubulaires sont fendues et pourvues de moyens de serrage, pour bloquer à l'intérieur des bras tubulaires de ces pièces, l'extrémité tubulaire des autres éléments lorsqu'on les y a engagées.

3. Vélo selon la revendication 1 ou 2, caractérisé en ce que l'organe formant deux pieds à l'arrière de l'appareil, approximativement à l'aplomb de la selle, est formé d'une troisième pièce en forme d'étoil^{p}, identique aux deux premières, et de deux tubes rectilignes destinés à coopérer chacun avec l'un des dits bras, deux de ces tubes formant les pieds proprement dits et le troisième la liaison avec l'une des deux premières pièces en forme d'étoile.
